# EUROPÄISCHE PATENTANMELDUNG

(11) **EP 4 667 373 A1**
(43) Veröffentlichungstag der Anmeldung: **24.12.2025**
(21) Anmeldenummer: 25182707.7
(22) Anmeldetag: 13.06.2025
(51) Int. Cl.: B65D 1/26, B65D 65/46, D21J 3/00, D21J 7/00

(54) **DREIDIMENSIONALES FORMTEIL AUS FASERHALTIGEM MATERIAL UND FORMWERKZEUG ZUR HERSTELLUNG VON FORMTEILEN AUS FASERHALTIGEM MATERIAL**

(30) Priorität: 18.06.2024 DE 102024117159
(71) Anmelder: KIEFEL GmbH, 83395 Freilassing (DE)
(72) Erfinder: Rupp, Till, 83329 Waging am See (DE); Hagenauer, Richard, 83416 Saaldorf-Surheim (DE)
(74) Vertreter: DTS Patent- und Rechtsanwälte PartmbB

(57) **Zusammenfassung**

Es werden ein dreidimensionales Formteil aus faserhaltigem Material sowie ein Formwerkzeug zur Herstellung von Formteilen aus faserhaltigem Material beschrieben, wobei das dreidimensionale Formteil in einem Herstellungsprozess unter Druck und thermischer Einwirkung hergestellt ist, wobei eine Oberfläche des Formteils mindestens ein gestalterisches Element und/oder Funktionselement aufweist, welches durch mindestens einen Bereich mit reduzierter Materialstärke gebildet ist, wobei die Materialstärke des mindestens einen Bereichs mit einer zunehmenden Formteilhöhe in einer Formrichtung abnimmt.

## Beschreibung

### Technisches Gebiet

Es werden ein dreidimensionales Formteil aus faserhaltigem Material sowie ein Formwerkzeug zur Herstellung von Formteilen aus faserhaltigem Material beschrieben.

### Hintergrund

Faserhaltige Materialen werden vermehrt eingesetzt, um bspw. Verpackungen für Lebensmittel (bspw. Schalen, Kapseln, Boxen, etc.) und Konsumgüter (bspw. elektronische Geräte etc.) sowie Getränkebehälter herzustellen. Die faserhaltigen Materialien können dabei Naturfasern aufweisen, die bspw. aus nachwachsenden Rohstoffen oder Altpapier gewonnen werden. Die Naturfasern können in einer sogenannten Pulpe mit Wasser und ggf. weiteren Zusätzen, wie z.B. Stärke, vermischt und anschließend geformt werden. Zusätze können zudem Auswirkungen auf die Farbe, die Barriereeigenschaften und mechanische Eigenschaften haben. Eine Pulpe kann einen Anteil an Naturfasern von bspw. 0,1 bis 10 Gew.-% aufweisen. Der Anteil an Naturfasern kann in Abhängigkeit des Verfahrens, welches zur Herstellung von Verpackungen etc. angewandt wird, und der Produkteigenschaften des herzustellenden Produkts variieren. Fasern, wie bspw. Naturfasern, können auch in einem trockenen Zustand in Formwerkzeuge eingebracht und darin bearbeitet bzw. geformt werden. Alternativ können solche Fasern zu Ausgangsmaterialien für eine anschließende Formgebung verarbeitet werden. Ausgangsmaterialien für eine weitere Verarbeitung können bspw. sog. Bahnen oder Bögen, wie bspw. Airlaid, Fluff-Pulp, Papier etc. sowie Mehrschicht-Anordnungen aus den vorstehenden Materialien, aus einem faserhaltigen Material sein, die dann in einem Formwerkzeug umgeformt werden.

Bei der Herstellung von Produkten bzw. Formteilen aus einem faserhaltigen Material wird bei einem sogenannten Wet-Prozess während eines Pressvorgangs mit hohen Temperaturen und hohem Druck standardmäßig das verdampfende Wasser abgesaugt. Auch bei trockenen Formprozessen, dem sogenannten Dry-Prozess, kann ein Absaugen von Dampf bei einem Pressvorgang mit hohen Temperaturen und hohem Druck erfolgen, wenn das faserhaltige Material einen Wasseranteil von etwa 20 Gew.-% und mehr aufweist oder zumindest lokal befeuchtet worden ist. Zum Absaugen des Dampfs weisen Formflächen von Formwerkzeugen kleine Öffnungen auf, welche mit entsprechenden Kanälen und Einrichtungen verbunden sind. Während des Verpressens kommt es dann zur Ausbildung von kleinen Erhebungen an den Oberflächen von Formteilen, wobei das faserhaltige Material in die Öffnungen gedrückt wird. Durch das Ansaugen kann die Ausbildung von Erhebungen unterstützt werden.

Derartige Erhebungen entstehen als Folge des Absaugens, wobei mit zunehmendem Feuchtigkeitsgehalt des zu verpressenden Materials in Kavitäten von Formwerkzeugen zunehmend mehr Dampf entsteht, der über Öffnungen an mindestens einer Formfläche eines Formwerkzeugs abgeführt werden muss. Die Erhebungen sind an einem fertigen Formteil optisch wie auch haptisch wahrnehmbar.

Die Erhebungen werden jedoch im Hinblick auf Designvorgaben und ästhetische Aspekte als störend empfunden, so dass bisher die Nachfrage nach alternativen Formkörpern aus nachwachsenden und einfach recyclefähigen faserhaltigen Materialen, welche auch kompostierbar sein können, sehr gering ist. Gerade im Hinblick auf das Ziel, vermehrt nachhaltige Produkte zu verwenden, ist dies ein entscheidender Nachteil. Zusätzlich weisen solche Erhebungen den Nachteil auf, dass diese bei der Verwendung, bspw. bei der Verwendung als Kapsel für eine Kaffeemaschine oder als Deckel für Trinkbecher, wegen den Erhebungen nicht bündig mit Anlageflächen in Anlage kommen (bspw. Brühraum für eine Kaffeekapsel) oder nicht optimal an einem Becherrand anliegen, so dass keine ausreichende Dichtwirkung erreicht werden kann. Ferner können solche Erhebungen bei einem Deckel ein Trinken erschweren.

### Aufgabe

Es besteht demgegenüber die Aufgabe, eine Lösung anzugeben, welche die Nachteile des Stands der Technik behebt, und die Ausbildung von Formteilen aus faserhaltigem Material ermöglicht und Formteile aus faserhaltigem Material bereitstellt, die einfach ausgebildet sind, keinen funktionellen Einschränkungen bei der Verwendung von Formteilen aufgrund von fertigungstechnisch resultierenden Erhebungen unterliegen und ästhetischen Anforderungen Rechnung tragen.

### Lösung

Die vorstehend genannte Aufgabe wird durch ein dreidimensionales Formteil aus faserhaltigem Material gelöst, das in einem Herstellungsprozess unter Druck und thermischer Einwirkung hergestellt ist, wobei eine Oberfläche des Formteils mindestens ein gestalterisches Element und/oder Funktionselement aufweist, welches durch mindestens einen Bereich mit reduzierter Materialstärke gebildet ist, wobei die Materialstärke des mindestens einen Bereichs mit einer zunehmenden Formteilhöhe in einer Formrichtung abnimmt.

Die Ausbildung von gestalterischen Elementen und/oder Funktionselementen an der Oberfläche von Formteilen aus faserhaltigen Material mit einer abnehmenden Materialstärke (Dicke) bietet den Vorteil, dass in diesen Bereich bspw. Erhebungen oder andere Dekorations- oder Informationselemente eingebracht werden können, insbesondere geprägt werden können, die nicht oder nur unwesentlich die Oberfläche des Formteils überragen, da diese Elemente sich ausgehend von einem Bereich erstecken können, der gegenüber der Oberfläche zurückgesetzt ist. Dadurch können Formteile bereitgestellt werden, die keine abstehenden Elemente an der Oberfläche im Bereich des gestalterischen Elements und/oder des Funktionselements gegenüber angrenzenden Bereichen der Oberfläche aufweisen. Zudem können gestalterische Elemente und/oder Funktionselemente in eine Oberfläche integriert werden, ohne dass sie optisch die Oberfläche stören.

Die gestalterischen Elemente und/oder Funktionselemente weisen dabei über ihre gesamte Erstreckung nicht die gleiche Materialstärke auf, jedoch ist der Materialstärkenunterschied kaum wahrnehmbar. Vertiefte Bereiche in Formteilen aus faserhaltigem Material sind in der Regel optisch und haptisch wahrnehmbar, wenn diese eine gewisse Reduzierung der Materialstärke aufweisen. Bei der vorgestellten Lösung beginnt die Reduzierung der Materialstärke nicht schlagartig sondern beginnt kontinuierlich und kann bspw. an einem in Formrichtung unteren Ende abrupt enden. Um trotz der kontinuierlichen Materialabnahme im Wesentlichen scharf abgetrennte Bereich zu erzeugen, kann bspw. zunächst eine schwächere Reduzierung der Materialstärke in einem Bereich des gestalterischen Elements und/oder Funktionselements vorgesehen sein, wobei sich dann ein Bereich mit reduzierter Materialstärke anschließt, welcher eine stärkere Reduzierung der Materialstärke aufweist. Zur optimalen Darstellung von gestalterischen Elementen und/oder Funktionselementen kann eine Reduzierung der Materialstärke bereits vor einem gestalterischen Element und/oder Funktionselement beginnen, um dann im Bereich des gestalterischen Elements und/oder des Funktionselements die erforderliche reduzierte Materialstärke zu haben, welche optisch und/oder haptisch wahrnehmbar ist. D.h. der "Anfangsbereich" der Reduzierung in Formrichtung fällt nicht in den Bereich des gestalterischen Elements und/oder Funktionselements und ist haptisch und/oder optisch nicht wahrnehmbar.

In weiteren Ausführungen kann die Oberfläche eine gegenüber einer Hochachse des Formteils geneigte Ausrichtung aufweisen, so dass eine Querschnittsfläche des Formteils in Formrichtung zunimmt.

In weiteren Ausführungen kann das gestalterische Element und/oder das Funktionselement mindestens eine Erhebung aufweisen, welche durch faserhaltiges Material gebildet ist, welches bei der Herstellung des Formteils beim Abführen von Dampf, der beim Verpressen aus dem faserhaltigen Material austritt, in eine korrespondierende Öffnung in einer Formfläche eines Formwerkzeugs gesaugt und/oder gedrückt worden ist.

In weiteren Ausführungen kann die mindestens eine Erhebung in einem ersten Flächenabschnitt angeordnet sein, der gegenüber einem benachbarten mindestens einen zweiten Flächenabschnitt eine verschiedene Ausgestaltung aufweist, wobei die mindestens eine Erhebung in die Ausgestaltung des ersten Flächenabschnitts integriert ist. Hierzu zählen auch Bereiche mit reduzierter Materialstärke. Insbesondere können darunter auch Vertiefungen, Übergänge zwischen Rand-, Seiten- und/oder Bodenbereichen, Prägungen etc. zählen.

In weiteren Ausführungen können die Oberfläche, das gestalterische Element und/oder das Funktionselement Erhebungen aufweisen, die durch faserhaltiges Material gebildet sind, welche bei der Herstellung des Formteils beim Abführen von Dampf, der beim Verpressen aus dem faserhaltigen Material austritt, in korrespondierende Öffnungen in einer Formfläche eines Formwerkzeugs gesaugt und/oder gedrückt worden sind, und wobei die Erhebungen mindestens ein Muster ausbilden. In weiteren Ausführungen kann das mindestens eine Muster ein Produktmerkmal, eine Produktdarstellung, einen Hinweis zum Gebrauch eines Produkts und/oder zur Entsorgung des Formteils darstellen. Bspw. können Symbole, Buchstaben, Zahlen etc. durch Vertiefungen, vorstehende Bereiche und andere Oberflächenbeschaffenheiten (z.B. Struktur, Rauigkeit, etc.) gebildet sein, wobei das mindestens eine Muster in einem solchen Flächenabschnitt integriert ist. Weiterhin kann ein Muster bspw. ein Funktionselement ausbilden, welches bspw. zum Verschnappen eines ersten Formteils mit einem korrespondierenden Teil dient. Ein Funktionselement kann bspw. einen Hinterschnitt ausbilden, der z.B. bei Bechern und Deckeln vorgesehen ist, um einen sicher Halt zu gewährleisten.

Die Anordnung von Erhebungen als Muster bietet zum einen ein optisch ansprechendes Erscheinungsbild, was zudem auch zur Darstellung von Produktinformationen, Verwendungs- und Abfallhinweisen dienen kann, und kann zum anderen einem technischen Aspekt Rechnung tragen, wobei Muster bspw. in Form einer Linie ausgebildet sein können, die ein Einsetzen in einen Aufnahmeraum (bspw. Brühraum für eine Kaffeekapsel) erleichtern oder ein falsches Einsetzen verhindern (Ausbildung von Erhebung zur Bereitstellung von Elementen gemäß dem Prinzip "Poka Joke").

In weiteren Ausführungen kann das mindestens eine Muster mindestens abschnittsweise in einen Übergang zwischen mindestens einem ersten Flächenabschnitt und einem zweiten Flächenabschnitt der Oberfläche und/oder in ein gestalterisches Element an der Oberfläche integriert sein.

Bei der Integration des mindestens einen Musters in einen ersten Flächenabschnitt mit einer gegenüber einem zweiten Flächenabschnitt verschiedenen Ausgestaltung kann das mindestens eine Muster in einen Abschnitt bzw. Bereich (erster Flächenabschnitt) einer Oberfläche des Formteils integriert sein, der sich bereits in seiner Ausgestaltung (Form, Tiefe, Dicke etc.) und damit auch optisch und haptisch vom restlichen Oberflächenbereich bzw. benachbarten Bereichen (zweiter Flächenabschnitt) unterscheidet. Somit wird erreicht, dass die Erhebungen des mindestens einen Musters optisch nicht störend in Erscheinung treten, weil sie in einen ohnehin gestalterisch und/oder technisch begründet anders ausgebildeten Bereich integriert sind, sowie nicht störend bei der Verwendung des Formteils sind, weil die Erhebungen durch die Integration in einen anders ausgebildeten Bereich bspw. nicht von einer Anlagefläche bzw. ebene abstehen, so dass keine "Raststellen", "Abstandsnoppen" oder dergleichen gebildet sind.

Es können bspw. Erhebungen des mindestens einen Musters in Bereichen eines Formteils mit reduzierter Materialstärke vorgesehen sein, so dass von der Oberfläche insoweit keine Erhebungen abstehen, als dass die Erhebungen in den Bereichen mit reduzierter Materialstärke maximal so weit abstehen, dass deren abstehenden Enden im Wesentlichen bündig mit dem Oberflächenverlauf der umgebenden Bereiche des zweiten Flächenabschnitts abschließen. In anderen Worten können Erhebungen eine Oberflächenebene, die sich über den ersten Flächenabschnitt und zweiten Flächenabschnitt erstreckt, nicht überragen. Weiterhin können Erhebungen aber auch von einer Oberflächenebene gezielt abstehen, wobei die Erhebungen Teil einer Ausgestaltung sind.

Die verschiedene Ausgestaltung eines ersten Flächenabschnitts kann verschiedenartig ausgeführt sein. Bspw. kann die Ausgestaltung Übergange, allgemeine Erhebungen, d.h. verdickte Bereiche, Designelemente, Vertiefungen, Gestaltungselemente, Hinterschnitte etc. betreffen. Dabei können Erhebungen in einem ersten Flächenabschnitt an einer äußeren Oberfläche und/oder inneren Oberfläche vorgesehen sein. Die Erhebungen selbst erstrecken sich dabei in der Regel lotrecht von der Oberfläche und weisen geringe Abmaße auf. Bspw. können Erhebungen Durchmesser von 0,5 bis 2 mm bzw. entsprechende Querschnitte aufweisen. Die Höhe von Erhebungen kann bspw. im Bereich von 0,2 bis 1,5 mm liegen. Die Abmaße können auch nach Maßgabe der Schichtdicke des Formteils im Bereich der der Oberfläche zugeordneten Materialschicht und der Dimension des Formteils sowie des verwendeten Materials sowie des Einsatz- und Verwendungszwecks ausgebildet sein und von den vorstehenden, beispielhaften Maßen abweichen. Formteil können verschiedenartig ausgebildet sein und bspw. einen runden oder polygonalen Querschnitt aufweisen.

In weiteren Ausführungen kann sich das mindestens eine gestalterische Element, das Funktionselement und/oder Muster über einen Wandbereich, einen Randbereich und/oder einen Bodenbereich eines Formteils erstrecken.

In weiteren Ausführungen können die Erhebungen an einer äußeren Oberfläche des Formteils angeordnet sein und sich von der äußeren Oberfläche vom Formteil weg erstrecken.

In weiteren Ausführungen kann mindestens eine Erhebung einen mindestens abschnittsweise ovalen, langgestreckten, polygonalen, oder runden Querschnitt aufweisen. Dabei kann die mindestens eine Erhebung ein Teil eines gestalterischen Elements sein oder einen wesentlichen Bestandteil dessen ausmachen. In weiteren Ausführungen können Muster eine Information enthalten und/oder ein funktionelles Element darstellen, das bspw. als Abstandselement, Führungselement und/oder Markierung dient. Dabei kann in weiteren Ausführungsformen mindestens ein Abstandselement als Halte- oder Abstandsrippen (z.B. bei Behältern für heiße oder kalte Speisen/Getränke) oder als raue Grifffläche mit mehreren Erhebungen ausgebildet sein.

In weiteren Ausführungen kann mindestens eine Erhebung selbst als gestalterisches Element und/oder Funktionselement ausgebildet sein, wobei die mindestens eine Erhebung Bereiche mit verschiedener Materialstärke aufweist.

In weiteren Ausführungen kann das faserhaltige Material mindestens 50 Gew.-% pflanzliche Fasern und/oder Zellulosefasern aufweisen.

Die vorstehend genannte Aufgabe wird auch durch ein Formwerkzeug zur Herstellung von Formteilen aus faserhaltigem Material gemäß einer der vorstehenden Ausführungen gelöst, wobei das Formwerkzeug mindestens eine Formfläche zum Verpressen von faserhaltigem Material zu einem dreidimensionalen Formkörper aufweist, wobei die mindestens eine Formfläche einen Formraum zum Verpressen des faserhaltigen Materials umgibt, und wobei die mindestens eine Formfläche mindestens ein Formelement aufweist, das in Formrichtung zunehmend von der mindestens einen Formfläche absteht.

Dabei kann das mindestens eine Formelement im Wesentlichen nur soweit in den Formraum ragen, dass dieses parallel zur Formrichtung verläuft, wobei der dazugehörige Formflächenabschnitt der Formfläche, insbesondere im Bereich für eine Seitenwand eines herzustellenden Formteils geneigt zur Formrichtung ist, d.h. in Formrichtung nimmt der Querschnitt bzw. Durchmesser des Formraums zu.

Damit ergibt sich eine einfache Erzeugung von gestalterischen Elementen, welche eine Vertiefung zur Ausbildung von gestalterischen Elementen und/oder Funktionselementen aufweisen, wobei im Formwerkzeug für die Ausbildung der gestalterischen Elemente und/oder Funktionselemente und von Bereichen mit geringerer Materialdicke keine Hinterschnitte oder bewegliche Werkzeugkomponenten erforderlich sind.

Die vorstehend in Bezug auf das Formteil angegebenen Formteile gelten entsprechend auch für ein Formwerkzeug zur Herstellung solcher Formteile, wobei mit einfachen Mitteln ohne eine komplexe und anfällige Werkzeugausgestaltung Formteile gefertigt werden können, welche die vorstehenden Anforderungen erfüllt und die eingangs genannte Aufgabe löst.

Weitere Merkmale, Ausgestaltungen und Vorteile ergeben sich aus der nachfolgenden Darstellung von Ausführungsbeispielen mit Bezug auf die Figuren.

### Kurzbeschreibung der Figuren

In den Zeichnungen zeigt:
- Fig. 1: eine schematische Darstellung eines Formteils aus faserhaltigem Material in einer perspektivischen Ansicht;
- Fig. 2: eine schematische Darstellung eines weiteren Formteils aus faserhaltigem Material in einer perspektivischen Ansicht;
- Fig. 3: schematische Darstellungen der Ausbildung eines gestalterischen Elements an der Oberfläche eines Formteils aus faserhaltigem Material;
- Fig. 4: eine schematische Darstellung einer Schnittansicht eines Formteils aus faserhaltigem Material mit unterschiedlich ausgebildeten Erhebungen und gestalterischen Elementen;
- Fig. 5: schematische Darstellungen der Ausbildung von Erhebungen und gestalterischen Elementen;

- Fig. 6: eine schematische Darstellung eines Formwerkzeugs zur Herstellung von Formteilen aus faserhaltigem Material;
- Fig. 7: eine schematische Darstellung der Ausbildung eines gestalterischen Elements an der Oberfläche eines Formteils aus faserhaltigem Material in einer weiteren Ausführung, und
- Fig. 8: schematische Darstellungen eines Formteils mit Funktionselementen.

### Detaillierte Beschreibung von Ausführungsbeispielen

Nachfolgend werden mit Bezug auf die Figuren Ausführungsbeispiele der hierin beschriebenen technischen Lehre dargestellt. Für gleiche Komponenten, Teile und Abläufe werden in der Figurenbeschreibung gleiche Bezugszeichen verwendet. Für die hierin offenbarte technische Lehre unwesentliche oder für einen Fachmann sich erschließende Komponenten, Teile und Abläufe werden nicht explizit wiedergegeben. Im Singular angegebene Merkmale sind auch im Plural mitumfasst, sofern nicht explizit etwas anderes ausgeführt ist. Dies betrifft insbesondere Angaben wie "ein" oder "eine".

Fig. 1 zeigt eine schematische Darstellung eines Formteils 100 aus faserhaltigem Material in einer perspektivischen Ansicht. Das in Fig. 1 gezeigte Formteil 100 ist als Kapsel ausgebildet. In der gezeigten Ausführungsform ist die Kapsel als Kaffeekapsel ausgebildet und dient zur Aufnahme von Kaffeepulver. Vor einem Befüllen und nach der Herstellung des in Fig. 1 gezeigten Formteils 100 kann eine Beschichtung (Laminierung, Coating, etc.) eines inneren Aufnahmeraums bzw. einer inneren Oberfläche zur Bereitstellung einer Barriere erfolgen. Die Kapsel kann alternativ oder zusätzlich nach einem Befüllen und einem Verschließen einer Beschichtung (Laminierung, Coating, etc.) einer äußeren Oberfläche unterzogen werden, um eine Barrierewirkung zu erzielen. Eine weitere alternative oder zusätzliche Möglichkeit zur Bereitstellung von Barriereeigenschaften für eine Formteil 100 kann das Einbringen von Zusätzen in das faserhaltige Material bereitstellen.

Das Formteil 100 weist einen Boden 102 auf, der über einen Standring 104 verfügt. Der Standring 104 steht von der Fläche des Bodens 102 ab. Das Formteil 100 weist eine sich daran anschließende umlaufende Seitenwand 110 auf. Die Seitenwand 110 ist gegenüber dem Boden 102 leicht geneigt, wobei der Durchmesser eines Aufnahmeraums des Formteils 100 ausgehend vom Boden 102 bis hin zu einem Rand 150 zunimmt. Im gezeigten Ausführungsbeispiel ist der Formkörper 100 im Wesentlichen rotationssymmetrisch ausgebildet. Die Seitenwand 110 weist einen verdickt oder gestuft ausgebildeten Ring 112 auf. Im Bereich des Rings 112 kann die Materialstärke bzw. die Dicke der Seitenwind 110 stärker bzw. größer sein wie im restlichen Bereich. Alternativ kann im Bereich des Rings 112 der Querschnitt bzw. Durchmesser der Seitenwand 110 zunehmen, um eine im Wesentlichen konstante Wandstärke über die gesamte Seitenwand 110 bereitzustellen. Zwischen dem Ring 112 und der Seitenwand 110 ist ein zweiter Übergang 116 ausgebildet, der einen Radius aufweist. Ein erster Übergang 114 vom Ring 112 zu einem Rand 150 weist ebenfalls einen Radius auf. In der gezeigten Ausführung sind an verschiedenen Stellen Erhebungen 160 an der Oberfläche 106 des Formteils 100 ausgebildet.

An der Seitenwand 110 sind drei gestalterische Elemente 130 integriert, die beim Verpressen des faserhaltigen Materials in einem Formwerkzeug 200 (siehe bspw. Fig. 6) ausgebildet werden. Die gestalterischen Elemente 130 sind in Fig. 1 als Kaffeebohnen ausgebildet, da die Ausführungsform eine Kapsel für Kaffee darstellt. Es ist ersichtlich, dass auch andere gestalterische Elemente 130 durch eine entsprechende Ausformung und Gestalt der Oberfläche 106 erzeugt werden können. Die gestalterischen Elemente 130 weisen einen Bereich 140 mit reduzierter Wandstärke auf, wie mit Bezug auf Fig. 3a) und Fig. 7 näher beschrieben. Die Seitenwand 110 bildet an ihrer Oberfläche einen zweiten Flächenabschnitt 122, der hier einen gekrümmten Verlauf aufweist. Die Abschnitte mit den gestalterischen Elementen 130 bilden erste Flächenabschnitte 120.

In der Ausführung nach Fig. 1 sind Erhebungen 160, die während eines Formprozesses beim Heißverpressen von faserhaltigem Material aufgrund der Abführung von Dampf, der beim Verpressen unter hohem Druck (0,2 bis 300 N/mm²) und hohen Temperaturen (120 - 300 °C) aus dem faserhaltigen Material austritt, über entsprechende Dampfbohrungen (Öffnungen 234; siehe bspw. Fig. 6) in Formflächen 232 eines Formwerkzeugs 200 entstehen, in die Ausgestaltung der ersten Flächenabschnitte 120 bzw. gestalterischen Elemente 130 integriert.

Durch die Integration der Erhebungen 160 in die Ausgestaltung der gestalterischen Elemente 130 ("Kaffeebohne") sind diese Erhebungen 160 kaum wahrnehmbar und fügen sich optisch wie auch haptisch in die Ausgestaltung ein. Im Ausführungsbeispiel mit der Kaffeebohne weist das gestalterische Element 130 im ersten Flächenabschnitt 120 einen Steg 132 auf. Der Steg 132 ragt von den benachbarten Bereiche 140, die jeweils eine geringere Materialstärke bzw. Wandstärke wie der Steg 132 und der zweite Flächenabschnitt 122 aufweisen, hervor. Die Erhebungen 160 an den Stegen 132 sind damit in die verschiedene Ausgestaltung des gestalterischen Elements 130 gegenüber dem zweiten Flächenabschnitt 122 integriert.

Ferner sind Erhebungen 160 in die Übergänge 114, 116 und einem Übergangsbereich zwischen Standring 104 und Boden 102 bzw. in den Standring 104 integriert, so dass diese Erhebungen zum einen keinen wesentlichen Einfluss auf die Verwendung des Formteils 100 haben, d.h. keine abstehenden Elemente ausbilden, die an Sichtflächen an der Oberfläche 106 angeordnet sind, oder störend für ein Anliegen an korrespondierenden Flächen einer Verwertungsmaschine (z.B. Kaffeemaschine) sind. Die Erhebungen 160 am Boden 102 und am Rand 150 können in weiteren Ausführungen auch weggelassen sein. Im Ausführungsbeispiel sind diese als Ausführungsoption an weiteren ersten Flächenabschnitten gezeigt, die sich aufgrund der Ausrichtung und Anordnung sowie der Oberflächenbeschaffenheit von der restlichen Oberfläche 106, insbesondere der Oberfläche 106 der Seitenwand 110 im zweiten Flächenabschnitt 122 unterscheiden. Der Boden 102 weist bspw. eine gegenüber dem Standring 104 versetzte Oberfläche auf, so dass die mittigen Erhebungen 160 die Verwendung des Formteils 100 nicht stören und auch optisch kaum wahrnehmbar sind. Der Rand 150 weist eine rauere Oberfläche auf, so dass die Erhebungen 160 am Rand 150 sowohl optisch als auch haptisch kaum wahrnehmbar sind und sich zudem nicht an relevanten Funktionsflächen, insbesondere für eine spätere Verwendung (bspw. Kaffeemaschine), befinden.

Fig. 2 zeigt eine schematische Darstellung eines weiteren Formteils 100 aus faserhaltigem Material in einer perspektivischen Ansicht. In der gezeigten Ausführungsform bilden mehrere Erhebungen 160 an der Oberfläche der Seitenwand 110 ein Muster 162 aus, wie schematisch durch die gestrichelte Linie gezeigt. Ein Muster 162 kann sich auch über die Seitenwand 110 hinaus bis hin zum Rand 150 und/oder dem Boden 102 erstrecken. In weiteren Ausführungen können auch der Boden 102 und/oder der Rand 150 ein Muster 162 aus mehreren Erhebungen 160 aufweisen. Ein Muster 162 kann anstelle eines gekrümmten Verlaufs, wie in Fig. 2 gezeigt, auch einen Buchstaben, eine Zahl, ein Zeichen oder eine entsprechende Buchstaben-, Zahlen- und/oder Zeichenkette ausbilden. In weiteren Ausführungsformen kann ein Muster 162 auch Funktionselemente bilden, die als Halte- oder Abstandsrippen (z.B. bei Behältern für heiße oder kalte Speisen/Getränke) oder als raue Grifffläche mit einer Vielzahl von Erhebungen 160 ausgebildet sein können.

Fig. 3 zeigt schematische Darstellungen der Ausbildung eines gestalterischen Elements 130 an der Oberfläche eines Formteils 100 aus faserhaltigem Material, wobei hier die Ausbildung an einer äußeren Oberfläche 106 beschrieben wird. In weiteren Ausführungen kann eine analoge Ausführung bei einer entsprechenden Neigung einer Seitenwand 110 auch an einer inneren Oberfläche 108 vorgesehen sein.

Fig. 3a) zeigt sowohl ein gestalterisches Element 130, das als Kaffeebohne ausgebildet ist, sowie einen Schnitt durch das gestalterische Element 130. Das gestalterische Element 130 ist durch mindestens einen Bereich 140 mit reduzierter Materialstärke gebildet, wobei die Materialstärke des mindestens einen Bereichs 140 mit einer zunehmenden Formteilhöhe F_{H} in einer Formrichtung F_{D} abnimmt.

Das gestalterische Element 130 weist einen Bereich 140 mit reduzierter Materialstärke bzw. Wandstärke auf, wie insbesondere in der Schnittansicht ersichtlich. In einem ersten Teilbereich 142 weist die Seitenwand 110 im Bereich des gestalterischen Elements 130 eine abnehmende Materialstärke auf, die bis hin zu einem zweiten Teilbereich 144 weiter abnimmt und dabei ihr Maximum erreicht. Die Material- bzw. Wandstärke entlang des Stegs 132 bleibt dabei im Ausführungsbeispiel unverändert. In weiteren Ausführungen kann auch die Material- bzw. Wandstärke des Stegs 132 abnehmen, wobei der Abnahmegrad unterschiedlich gegenüber den Bereichen 140 sein kann, um einen optisch und haptisch wahrnehmbaren Unterschied zwischen Bereichen 140 und einem Steg 132 zu erreichen. Dies kann insbesondere dann erforderlich sein, wenn bspw. ein Steg 132 einen Verlauf aufweist, welcher beim Entformen mit der Formfläche eines Formwerkzeugs 200 anstößt und dabei beschädigt werden könnte.

In weiteren Ausführungen kann die Ausbildung einer Stufe im ersten Bereich 142 gegenüber der äußeren Oberfläche 106 toleriert werden, um bspw. eine Abgrenzung zwischen erstem Bereich 142 und Oberfläche 106 zu erreichen. Eine solche Stufe kann einen Hinterschnitt in einem Formteil 100 bilden. Bis zu einer gewissen Tiefe (bspw. 1 mm) bzw. Hinterschnittausbildung kann damit ein Entformen nach dem Formprozess in einem Formwerkzeug ohne bewegliche Teile erfolgen, ohne dass es zu einer Beschädigung des Formteils 100 kommt.

Wie in Fig. 3a) gezeigt nimmt die Materialstärke mit zunehmender Formteilhöhe F_{H} ab (siehe Fig. 4), so dass ein Entformen erfolgen kann, ohne dass zusätzliche bewegliche Formteile an einer Formfläche eines Formwerkzeugteils erforderlich sind und bspw. orthogonal zu einer Formrichtung F_{D} bewegt werden müssen. Die Ausbildung von gestalterischen Elementen 130 wird hier durch zunehmend dünnere Bereiche erzeugt.

Fig. 3b) zeigt eine weitere Ausbildungsvariante für ein als Kaffeebohne ausgebildetes gestalterischen Element 130, wobei entlang des Stegs 132 Erhebungen ausgebildet sind. Hierzu kann das gestalterische Element 130 analog zur Ausführung gemäß Fig. 3a) Bereiche 140 mit geringerer Materialstärke aufweisen, wobei zusätzlich die Materialstärke wie bei Fig. 3a) mit zunehmender Formteilhöhe F_{H} abnehmen kann.

Zusätzlich kann auch die Material- bzw. Wandstärke des Steges 132 abnehmen oder eine Erhebung 160 in einem Teilbereich 142 oder 144 vorgesehen sein, damit die Erhebung 160 nicht oder nur geringfügig von der Gesamtoberfläche bzw. der Oberfläche eines zweiten Flächenabschnitts 122 absteht, wie bspw. in Fig. 4 schematisch gezeigt.

Fig. 7 zeigt eine schematische Darstellung der Ausbildung eines gestalterischen Elements 130 an der Oberfläche 106 eines Formteils 100 aus faserhaltigem Material in einer weiteren Ausführung, wobei vor den Teilbereichen 142, 144 mit reduzierter Materialstärke ein Anfangsbereich 146 vorgesehen ist, der ebenfalls eine reduzierte Materialstärke aufweist. Im gezeigten Ausführungsbeispiel ist der Anfangsbereich 146 nicht Bestandteil des gestalterischen Elements 130 und dient dazu, im Bereich des gestalterischen Elements 130 eine Mindestreduzierung der Materialstärke bereitzustellen, damit sich das gestalterische Element 130 deutlich von der umgebenden Oberfläche 106 des Formteils 100 abgrenzt und damit optisch und/oder haptisch abgrenzt. Da zwischen dem Anfangsbereich 146 und dem ersten Teilbereich 142 keine homogene Materialstärkenabnahme vorliegt wie im restlichen Bereich 140, wird eine Kante 148 ausgebildet, die eine klare Abgrenzung zwischen gestalterischen Element 130 und restlicher Oberfläche 106 bereitstellt. Dabei ist der Anfangsbereich 146 kaum wahrnehmbar und wird als Bestandteil der Oberflächenausbildung im zweiten Flächenabschnitt 122 wahrgenommen und nicht als Bestandteil des ersten Flächenabschnitts 120 bzw. des gestalterischen Elements 130.

Fig. 4 zeigt eine schematische Darstellung einer Schnittansicht eines Formteils 100 aus faserhaltigem Material mit unterschiedlich ausgebildeten Erhebungen 160 und gestalterischen Elementen 130.

Das Formteil 100 ist wie die Formteile 100 aus Fig. 1 und 2 in einer für die Fertigung vorteilhafte Orientierung dargestellt, wobei die Formteilhöhe F_{H} vom Boden 102 aus bestimmt wird. Die einzelnen Erhebungen 160 sind sowohl an einer äußeren Oberfläche 106 als auch an einer inneren Oberfläche 108 dargestellt, um die möglichen Positionen für Erhebungen 160 schematisch zu zeigen. Weiterhin zeigt Fig. 4 die Integration von Erhebungen 160 in Übergängen 114, wobei die Übergänge 114 einen Radius aufweisen, der bspw. im Bereich von 0,2 bis 5 mm liegt. Wie in Fig. 4 auf der rechten Seite des Formteils 100 gezeigt, ist im Übergang 114 eine umlaufende Nut oder eine lokale Vertiefung ausgebildet, in welcher eine Erhebung 160 integriert ist, so dass die Erhebung 160 von außen kaum absteht und somit weder optisch noch haptisch wahrnehmbar ist und/oder einer Funktion bzw. Verwendung nicht abträglich ist. So können in weiteren Ausführungen Erhebungen 160 in Vertiefungen (Nuten, Kratern, etc.) aufgenommen sein, wobei die Erhebungen 160 die Oberfläche der umgebenden zweiten Flächenabschnitte 122 somit nicht oder nur geringfügig überstehen.

An der rechten Seite weist die Seitenwand 110 des Formteils 100 zwei Bereiche 140 mit reduzierter Wandstärke auf, wobei ein Bereich einen Steg 132 oder ein analog dazu ausgebildetes Element aufweist, an dem die Erhebungen 160 ausgebildet sind und vom gestalterischen Element 130 abstehen (unteres Beispiel), oder die Erhebungen 160 in bspw. einem Teilbereich 144 mit geringer Materialstärke angeordnet sind, so dass die Erhebung 160 nicht über die Oberfläche des umgebenden zweiten Flächenabschnitts 122 absteht (oberes Beispiel).

Fig. 5 zeigt schematische Darstellungen der Ausbildung von Erhebungen 160 und gestalterischen Elementen 130 an Oberflächen 106, 108 eines Formteils 100. Dabei können Erhebungen 160 nicht nur kreisrund ausgebildet sein, sondern auch einen langestreckten und/oder gekrümmten Verlauf aufweisen. Auch polygonale Querschnittsformen sind möglich und können durch eine entsprechende Ausbildung von Öffnungen 234 zum Absaugen von Dampf in Formflächen von Formwerkzeugen 200 realisiert werden.

Erhebungen 160 können dabei Bestandteile eines gestalterischen Elements 130 sein und dabei einem Verlauf von Elementen (bspw. eines Stegs 132) folgen, oder selbst ein gestalterisches Element sein, bspw. ein Buchstabe ("L").

In weiteren Ausführungen können auch Zeichenketten oder Symbole durch mehrere entsprechend ausgebildete Erhebungen 160 realisiert werden, die bspw. einem Verbraucher einen Hinweis auf die Verwendung oder Entsorgung geben.

Fig. 8 zeigt zeigt schematische Darstellungen eines Formteils 100 mit Erhebungen 160, die in den Fig. 8a) und 8b) als Funktionselemente 180 ausgebildet sind. Die Funktionselemente 180 dienen zur Ausbildung eines Hinterschnitts. In den Figuren sind die Formteile 100 als Deckel ausgebildet, welcher bspw. auf einen Becher aufgesetzt werden kann. Damit die Deckel an einem Becher, bspw. an einem wulstartigen Rand eines Bechers oder dergleichen, einen sicheren Halt aufweisen, weisen diese einen Hinterschnitt auf. In Fig. 8a) ist eine Seitenwand 170 bereits mit einem nach innen sich verjüngenden Seitenwandabschnitt ausgebildet, welcher einen Hinterschnitt bildet. Zur Verstärkung des Hinterschnitts befinden sich die Erhebungen 160 in diesem Seitenwandabschnitt, so dass die Erhebungen 160 Funktionselemente 180 bilden, die den Hinterschnitt verstärken, wobei der innere Durchmesser weiter reduziert und damit eine Haltewirkung an einem Rand verbessert werden.

In Fig. 8a) befinden sich die Erhebungen 160 an einer Innenseite 172 der Seitenwand 172. Die Funktionselemente 180 können dabei als Stege mit einer frei wählbaren Breite oder als durchgehende Erhebung 160 ausgeführt sein, wie dies bspw. in Fig. 8b) gezeigt ist. Fig. 8b) zeigt dabei ein als Deckel ausgebildetes Formteil 100 mit einer im Wesentlichen parallel ausgerichtet Seitenwand 170, eine ein umlaufende Erhebung 160 als Funktionselement 180 (Hinterschnitt) an der Innenseite 172 aufweist, wobei der Hinterschnitt hier nur durch die Erhebung 160 gebildet wird.

Die Erhebungen 160 können bspw. durch kurze Abschnitte oder längere Abschnitte gebildet sein, wie in Fig. 8a) angedeutet. Alternativ kann ein Funktionselement 180 durch eine geschlossene Erhebung 160 gebildet werden.

Ein Formwerkzeug weist für die Ausbildung solcher Funktionselemente 180 bzw. Erhebungen 160 entsprechende Öffnungen auf, die bspw. als Schlitz oder schlitzartige Öffnungen (für die Ausführungen der Fig. 8) ausgeführt sein können. In weiteren Ausführungen können damit nur durch die Erhebungen 160, welche zumindest ein Funktionselement 180 ausbilden, eine Dampfabfuhr bereitgestellt worden sein, so dass ein Formteil 100 keine weiteren Erhebungen 160 aufweisen kann.

In noch weiteren Ausführungen können Funktionselemente auch an einer Außenseite 174 vorgesehen sein. Funktionselemente 180 können neben der Bereitstellung von Hinterschnitten bspw. auch dazu dienen, linienartige Leisten oder Rippen an einer Oberfläche eines Formteils 100 bereitstellen, die eine bestimmte Funktion ("Kühlrippen", Halteleisten, etc.) aufweisen.

Fig. 6 zeigt eine schematische Darstellung eines Formwerkzeugs 200 zur Herstellung von Formteilen 100 aus faserhaltigem Material.

Das Formwerkzeug 200 weist in dem gezeigten Ausführungsbeispiel ein erstes Werkzeugteil 210 und ein zweites Werkzeugteil 230 auf. Erstes Werkzeugteil 210 und zweites Werkzeugteil 230 bestehen aus einem Metall (bspw. Aluminium) oder einer Metalllegierung, welche geeignet sind ein Verpressen von faserhaltigem Material bei Temperaturen im Bereich von 120 bis 300 °C sowie einem Druck von 0,2 bis 300 N/mm² durchzuführen. Die Werkzeugteile 210, 230 weisen jeweils eine Formfläche 212, 232 zum Verpressen von faserhaltigem Material auf. Die Formflächen 212, 232 können zudem eine spezielle Oberflächenbeschichtung oder Ausgestaltung aufweisen, damit aufgrund der im faserhaltigen Material enthaltenen Feuchtigkeit und des beim Verpressen austretenden Dampfs nicht zu einer Beschädigung der Formflächen 212, 232 kommt.

Im gezeigten Ausführungsbeispiel weist das untere Formteil 210 eine Heizeinrichtung 220 auf. Die Heizeinrichtung 220 kann sich in weiteren Ausführungen in einen oberen Formbereich erstrecken und/oder weitere Heizelemente aufweisen. In noch weiteren Ausführungen kann das obere Werkzeugteil 230 zusätzlich oder alternativ eine Heizeinrichtung mit mindestens einem Heizelement aufweisen. Heizeinrichtungen können bspw. Heizelemente in Form von elektrisch ansteuerbaren Heizpatronen etc. aufweisen.

Fig. 6 zeigt ein einzelnes Paar von zwei korrespondierenden Werkzeugteilen 210, 230. Ein Formwerkzeug 200 kann in weiteren Ausführungen mehrere Paare von Werkzeugteilen 210, 230 aufweisen, die jeweils mit einem Werkzeugtisch bzw. -platte reversibel verbunden sein können. Damit können in einem Formschritt bei der Herstellung gleichzeitig mehrere Formteile 100 hergestellt werden. In weiteren Ausführungen kann zumindest ein Werkzeugtisch bzw. eine Werkzeugplatte eine Heizeinrichtung aufweisen, die zumindest eine Grundbeheizung bereitstellt. Dabei können zusätzlich Heizeinrichtungen 230 für die Paare an Werkzeugteilen oder eines der Werkzeugteile 210, 230 je Paar an Werkzeugteilen 210, 230 vorgesehen sein.

Im gezeigten Ausführungsbeispiel weist das untere Werkzeugteil 210 eine im Wesentlichen glatte Formfläche 212 auf. Die Formfläche 232 weist Öffnungen 234 auf, über welche die beim Verpressen von faserhaltigem Material unter hohem Druck und aufgrund der über zumindest das Werkzeugteil 210 eingebrachten Temperatur entstehende und aus dem faserhaltigen Material in Form von Dampf austretende Feuchtigkeit abgeführt wird. Hierzu verlaufen von den Öffnungen 234 Kanäle 236 durch das Werkzeugteil 230. Die Kanäle 234 münden im gezeigten Ausführungsbeispiel in einen gemeinsamen Kanal, der über einen Anschluss mit weiteren Einrichtungen zum Abführen des Dampfs verbunden ist. Bspw. können Einrichtungen zur Erzeugung von Unterdruck damit verbunden sein, so dass ein aktives Absaugen des entstehenden Dampfs erfolgt.

In weiteren Ausführungen können mehrere Anschlüsse vorgesehen sein, über welche der Dampf aus einem Werkzeugteil 230 oder 210 abgeführt werden können. So kann in weiteren Ausführungen auch ein unteres Werkzeugteil 210 Öffnungen 234 und Kanäle 236 aufweisen.

Aufgrund der Öffnungen 234 kommt es an der inneren und/oder äußeren Oberfläche 108, 106 eines schematisch durch die gestrichelten Linien angedeuteten Formteils 100 zur Ausbildung von Erhebungen 160, wie vorstehend beschrieben. Die Erstreckung der Erhebungen 160 und deren Maße sind zwar verhältnismäßig gering und können durch eine entsprechende Dimensionierung der Öffnungen 234 beeinflusst werden, jedoch sind Erhebungen 160 bei bisher bekannten Ausführungen und Formteilen optisch und auch haptisch wahrnehmbar. Die bereits mit Bezug auf die Ausführungen der Fig. 1 bis 5 vorgestellte Lösung der Integration von Erhebungen 160 in Flächenabschnitte 120 und gestalterische Elemente 130 bietet den Vorteil, dass die Erhebungen 160 optisch sich in die Gestalt eines Formteils 100 oder eines gestalterischen Elements 130 einfügen und damit weder optisch noch haptisch störend sind.

Das gezeigte Formwerkzeug 200 ist zur Ausbildung von derartigen Formteilen 200 einfach ausgebildet und weist keine beweglichen Komponenten an den Formflächen 212, 231 auf, die zur Integration der Erhebungen erforderlich sind. Somit kann mit der vorgestellten Werkzeugausbildung die Integration der Erhebung 160 leicht umgesetzt werden.

Zur Ausbildung von gestalterischen Elementen 130 mit Bereichen 140 weist die Formfläche 232 Ausbuchtungen 238 auf, um bspw. ein Element 130 an der Seitenwand 110 eines Formteils 100 zu erzeugen, wie in Fig.3 gezeigt. Zusätzlich kann dabei in einen solchen Bereich 140 eine Erhebung 160 integriert werden, wozu eine Ausbuchtung 238 an der gewählten Stelle eine Öffnung 234 zum Absaugen von Dampf aufweist.

Die Ausbildung der Ausbuchtungen 238 an den Formflächen 232 ermöglicht ein Formen in Formrichtung F_{D} ohne zusätzliche bewegliche Elemente, da die Formflächen 212, 232 im Bereich der Ausbuchtungen 238 keinen Hinterschnitt ausbilden. Die Ausbuchtungen bilden Formelemente des Formwerkzeugteils 230 und ragen in den Formraum, der durch die Formfläche 232 definiert ist. In weiteren Ausführungen können Formelemente bzw. Ausbuchtungen 238 so ausgebildet sein, dass bspw. Bereiche mit reduzierter Materialstärke in Formteilen 100 gebildet werden können, wie bspw. in Fig. 7 gezeigt.

Die beispielhaft gezeigten Öffnungen 234 befinden sich im Ausführungsbeispiel an Position der Formfläche 232, welche für die Ausbildung von gestalterischen Elementen 130 und/oder an ersten Flächenabschnitten 120 dienen.

Die Herstellung von Formteilen 100 aus einem faserhaltigen Material umfasst einen Schritt der Bereitstellung von faserhaltigem Material, welches bspw. einen Feuchtigkeitsgehalt zwischen 50 und 70 Gew.-% aufweist, so dass beim Verpressen Dampf entsteht, der aus der Kavität eines Formwerkzeugs 200 zwischen den Formflächen 212, 232 abgeführt werden muss. Da die Entstehung von Dampf beim Verpressen maßgeblich ist, kommt es daher auf den Feuchtigkeitsgehalt und nicht auf die Art des Materials an. So kann bspw. auch nur lokal ein Abführen von Dampf erforderlich sein. Es kann damit ein Wet-Prozess oder ein Dry-Prozess Anwendung finden.

In einem sogenannten Wet-Prozess können zunächst Vorformlinge aus einem faserhaltigen Material bereitgestellt werden, die anschließend unter thermischer Einwirkung verpresst werden. Die Bereitstellung der Vorformlinge kann derart erfolgen, wobei Fasern aus einer wässrigen Lösung (Pulpe) angesaugt und dreidimensionale Vorformlinge gebildet werden, welche im Wesentlichen bereits die Gestalt von herzustellenden Erzeugnissen aufweisen. Zusätzlich können Additive und Zusätze, wie bspw. Stärke, chemische Zusätze, Wachs, etc. einer Pulpe zugeführt werden, um die Eigenschaften der herzustellenden Produkte (z.B. Barriereeigenschaften) und die Verarbeitbarkeit zu beeinflussen. Bei den Fasern kann es sich bspw. um natürliche Fasern, wie Cellulosefasern, oder Fasern aus einem faserhaltigen Ursprungsmaterial (z.B. Altpapier) handeln. Da als Ausgangsmaterial für die Formteile 100 eine faserhaltige Pulpe mit natürlichen Fasern verwendet werden kann, können die hergestellten Formteile 100 nach ihrer Verwendung selbst wieder als Ausgangsmaterial für die Herstellung von Formteilen 100 oder anderen Erzeugnissen dienen oder kompostiert werden, weil diese in der Regel vollständig zersetzt werden können und keine bedenklichen, umweltgefährdenden Stoffe enthalten.

Die Vorformlinge können in weiteren Ausführungen einem Vorpressschritt unterzogen werden. Anschließend werden die Vorformlinge in einem Formwerkzeug 200 unter Druck und Wärmeeinwirkung zu dreidimensionalen Formteilen 100 verpresst.

Weiterhin können die Formteile 100 aus einer losen Zellulosebahn (Airlaid) oder einem Papier (um)geformt werden, welches mindestens lokal einen ausreichenden Feuchtigkeitsgehalt aufweist.

Nach dem Formen im Formwerkzeug 200 kann ein Auswerfen von hergestellten Formteilen 100 erfolgen, welche danach in einer weiteren Einrichtung oder in der gleichen Einrichtung einer Nachbehandlung unterzogen werden können. Eine Nachbehandlung kann bspw. ein Laminieren, Bedrucken, etc. umfassen. In weiteren Ausführungen können Formteile 100 nach ihrer Herstellung anderweitig behandelt werden, um bestimmte Eigenschaften zu erzielen.

Die Ausbildung von Formteilen 100 kann je nach gewünschter Gestalt variieren.

### Bezugszeichenliste

- 100: Formteil
- 102: Boden
- 104: Standring
- 106: äußere Oberfläche
- 108: innere Oberfläche
- 110: Seitenwand
- 112: Ring
- 114: erster Übergang
- 116: zweiter Übergang
- 120: erster Flächenabschnitt
- 122: zweiter Flächenabschnitt
- 130: gestalterisches Element
- 132: Steg
- 140: Bereich
- 142: erster Teilbereich
- 144: zweiter Teilbereich
- 146: Anfangsbereich
- 148: Kante
- 150: Rand
- 160: Erhebung
- 162: Muster
- 170: Seitenwand
- 172: Innenseite
- 174: Außenseite
- 180: Funktionselement
- 200: Formwerkzeug
- 210: erstes Werkzeugteil
- 212: Formfläche
- 220: Heizeinrichtung
- 230: zweites Werkzeugteil
- 232: Formfläche
- 234: Öffnung

- 236: Kanal
- 238: Ausbuchtung

## Patentansprüche

1. Dreidimensionales Formteil aus faserhaltigem Material, das in einem Herstellungsprozess unter Druck und thermischer Einwirkung hergestellt ist, wobei eine Oberfläche des Formteils mindestens ein gestalterisches Element und/oder Funktionselement aufweist, welches durch mindestens einen Bereich mit reduzierter Materialstärke gebildet ist, wobei die Materialstärke des mindestens einen Bereichs mit einer zunehmenden Formteilhöhe in einer Formrichtung abnimmt.

2. Formteil nach Anspruch 1, wobei die Oberfläche eine gegenüber einer Hochachse des Formteils geneigte Ausrichtung aufweist, so dass eine Querschnittsfläche des Formteils in Formrichtung zunimmt.

3. Formteil nach Anspruch 1 oder 2, wobei das gestalterische Element und/oder das Funktionselement mindestens eine Erhebung aufweist, welche durch faserhaltiges Material gebildet ist, welches bei der Herstellung des Formteils beim Abführen von Dampf, der beim Verpressen aus dem faserhaltigen Material austritt, in eine korrespondierende Öffnung in einer Formfläche eines Formwerkzeugs gesaugt worden ist.

4. Formteil nach Anspruch 3, wobei die mindestens eine Erhebung in einem ersten Flächenabschnitt angeordnet ist, der gegenüber einem benachbarten mindestens einen zweiten Flächenabschnitt eine verschiedene Ausgestaltung aufweist, wobei die mindestens eine Erhebung in die Ausgestaltung des ersten Flächenabschnitts integriert ist.

5. Formteil nach einem der Ansprüche 1 bis 4, wobei die Oberfläche, das gestalterische Element und/oder das Funktionselement Erhebungen aufweisen, die durch faserhaltiges Material gebildet sind, welche bei der Herstellung des Formteils beim Abführen von Dampf, der beim Verpressen aus dem faserhaltigen Material austritt, in korrespondierende Öffnungen in einer Formfläche eines Formwerkzeugs gesaugt worden sind, und wobei die Erhebungen mindestens ein Muster ausbilden.

6. Formteil nach einem der Ansprüche 3 bis 5, wobei die Erhebungen an einer äußeren Oberfläche des Formteils angeordnet sind und sich von der äußeren Oberfläche vom Formteil weg erstrecken.

7. Formteil nach einem der Ansprüche 3 bis 6, wobei mindestens eine Erhebung einen mindestens abschnittsweise ovalen, langgestreckten, polygonalen, oder runden Querschnitt aufweist.

8. Formteil nach einem der Ansprüche 3 bis 7, wobei mindestens eine Erhebung als gestalterisches Element und/oder Funktionselement ausgebildet ist.

9. Formteil nach einem der Ansprüche 1 bis 8, wobei das faserhaltige Material mindestens 50 Gew.-% pflanzliche Fasern und/oder Zellulosefasern aufweist.

10. Formwerkzeug zur Herstellung von Formteilen aus faserhaltigem Material nach einem der Ansprüche 1 bis 9, wobei das Formwerkzeug mindestens eine Formfläche zum Verpressen von faserhaltigem Material zu einem dreidimensionalen Formkörper aufweist, wobei die mindestens eine Formfläche einen Formraum zum Verpressen des faserhaltigen Materials umgibt, und wobei die mindestens eine Formfläche mindestens ein Formelement aufweist, das in Formrichtung zunehmend von der mindestens einen Formfläche absteht.
